# EUROPÄISCHE PATENTSCHRIFT

(11) **EP 0 515 596 B1**
(45) Veröffentlichungstag und Bekanntmachung des Hinweises auf die Patenterteilung: **30.11.1994**
(21) Anmeldenummer: 91920198.8
(22) Anmeldetag: 05.12.1991
(51) Int. Cl.: B02C 4/28, B02C 4/32, B02C 25/00

(54) **PRODUKTSPEISEAUTOMATIK UND VERFAHREN ZUR STEUERUNG EINES MÜLLEREIWALZENSTUHLES**
AUTOMATIC PRODUCT FEED SYSTEM AND PROCESS FOR CONTROLLING A MILL ROLLER FRAME
DISPOSITIF D'ALIMENTATION AUTOMATIQUE DE PRODUITS ET PROCEDE DE COMMANDE D'UN MOULIN A CYLINDRE DE MEUNERIE

(30) Priorität: 12.12.1990 CH 3931/90
(43) Veröffentlichungstag der Anmeldung: 02.12.1992
(73) Patentinhaber: Bühler AG, 9240 Uzwil (CH)
(72) Erfinder: HOSTETTLER, René, CH-8370 Sirnach (CH); MAECHLER, Ernst, CH-9524 Zuzwil (CH)
(86) Internationale Anmeldenummer: CH9100248
(87) Internationale Veröffentlichungsnummer: WO9210295

(56) Entgegenhaltungen:
- EP-A- 0 038 054
- WO-A-86/05416

## Beschreibung

### Technisches Gebiet

Die Erfindung betrifft eine Produktspeiseautomatik für einen Müllerei-Walzenstuhl mit einem mechanischen Sensor, einer Produktspeise-Einrichtung mit einstellbaren Antriebsmitteln für die Speisewalzen sowie einer Mahlwalzenein- und Ausrückung, sowie ein Verfahren zur Steuerung der Vermahlung eines Müllereiwalzenstuhles.

### Stand der Technik

Für die Regelung der Produktzufuhr in einem Müllereiwalzenstuhl müssen die fest vorgegebenen Rahmenbedingungen eingehalten werden. Es sind dies
- eine gleichmässige Produktverteilung auf die ganze Länge der Mahlwalzen
- innerhalb einer Bandbreite muss die jeweils dem Walzenstuhl zufliessende Produktmenge verarbeitet bzw. nach Möglichkeit kurzfristige Zuführschwankungen etwas ausgeglichen den Mahlwalzen zudosiert werden
- Bei Unterbruch der Produktzufuhr an den Walzenstuhl muss mit minimaler Verzögerung der Produktspeisung an die Mahlwalzen gestoppt und gleichzeitig die Mahlwalzen auseinandergerückt werden.

Seit Jahrzehnten haben sich in Bezug auf die Vorrichtung verschiedene Grundelemente wie Verteilwalze und Speisewalzen und auch eine mechanische Sonde als Sensor für die Feinregelung des Zulaufes an die Mahlwalzen bewährt. Die momentane Einstellung der an die Mahlwalzen zulaufende Produktmenge kann grundsätzlich auf zwei Arten erfolgen, durch Regelung der Drehzahl der Speisewalzen, oder durch Regelung des Dosierspaltes zwischen einem Dosierschieber und der Speisewalze, welche auch als Segmentverstellung bezeichnet wird.

In der Praxis findet man heute beide Ausführungen, also die Drehzahlregelung wie auch die Segmentverstellung.

Ein Beispiel für die Drehzahlregelung ist in dem DE-U-86 14 505 beschrieben und hat sich für etliche Anwendungen sehr gut bewährt. Allerdings hat sich die Drehzahlregelung im Verhältnis zu der Segmentverstellung in geringerem Ausmass durchgesetzt. In der EP-B-38 054 ist ebenfalls von der Anmelderin eine Regelung des Dosierspaltes veröffentlicht. Hat das zu dosierende Produkt eine mehlige oder griessige Beschaffenheit, wird in der Praxis die Segmentverstellung von der Mehrzahl der Müller bevorzugt. Dagegen hat sich bei flockigen Produkten wie die Dosierung von Schrot, z.Bsp. vor der zweiten Mahlpassage in der Mühle, die Drehzahlregelung oft als der Segmentverstellung überlegen erwiesen.

Das Problem, das hierbei nun entsteht liegt darin, dass im voraus grundsätzlich für jeden Walzenstuhl festgelegt werden muss, welches Konzept für die Speiseregelung eingebaut werden muss. Ein späterer Umbau wird oft nicht durchgeführt, sodass es immer wieder vorkommen kann, dass einzelne Mahlpassagen nicht eine optimale Speiseregelung haben.

Die Vermahlung wird als das Herz jeder Mühle anerkannt. Eine Anzahl Parameter beeinflussen daher Qualität der Mahlarbeit. Einen besonderen Stellenwert hat die Regelung der Produktspeisung zu den Mahlwalzen, ferner der störungsfreie Betrieb der dazu erforderlichen Elemente. Der Automatisierungsgrad in einer modernen Mühle hat heute bereits ein beachtlich hohes Niveau erreicht. Nicht zuletzt auch im Sinne einer Qualitätssicherung wird eine weitere Erhöhung der Automatisierung gefordert, zumindest soweit , als die schon heute gerätetechnisch beeinflussten Parameter für eine noch höhere Perfektion ausnutzbar sind, sodass durch menschlichen Eingriff bzw. der Führung des Prozesses leichterer Zugang entsteht.

Interessant ist, dass sich dabei gerade in Bezug auf den Walzenstuhl ein eigentlicher Zielkonflikt abzeichnet, wobei dieser teilweise von beinahe ideologischen Vorurteilen, auch in der Fachwelt, verursacht wird. Die Mechanik sei heute veraltet. Moderne Techniken, wie Elektronik oder Sensortechnik, z.Bsp. optische, kapazitive, Infrarot-Messtechnik seien überlegen, und vorteilhafter, weil dabei unmittelbar elektrisch-elektronische Signale erzeugt werden. Die Computertechnik hat immer noch bei vielen Fachleuten einen fast mystischen Stellenwert, bei starker Ablehnung resp. euphorischer Annahme. Das Ergebnis ist, dass eine Vielzahl von Lösungen angeboten werden, wobei jede, ohne Ausnahme, nur begrenzt akzeptiert wird.

### Darstellung der Erfindung

Der Erfindung wird nun die Aufgabe gestellt, diese Nachteile zumindest teilweise zu mildern, dass mit oder ohne übergeordnete Steuerung die Aufgabe lösbar, und insbesondere die Möglichkeit einer sofortigen oder späteren Integrierung in eine übergeordnete Rechnersteuerung möglich ist, ohne dass aufwendige Umbauarbeiten erforderlich sind.

Die erfindungsgemässe Vorrichtung ist dadurch gekennzeichnet, dass sie einen ersten mechanischen Signalgeber für ein Digitalsignal sowie einen zweiten mechanischen Signalgeber für ein Analogsignal aufweist.

Entgegen anfänglichen Bedenken, dass der neue Erfindungsgedanke auch nicht viel mehr bringe, zeigte sich aber bald zur Überraschung aller Beteiligten, dass mit der Wahl von zwei unterschiedlichen Signalgebern, ausgehend von einem mechanischen Sensor gleichzeitig wenigstens drei positive Effekte entstehen:
- Eine Mechanik ist nach wie vor die preisgünstigste Ausführung gegenüber allen anderen Sensortechniken.
- Eine Mechanik ist betriebssicher, benötigt keine spezialisierte Fachausbildung für die Betreuung.
- Eine Mechanik weist immer Reibkräfte bei jeder Bewegung auf.

Es hat sich nun aber gezeigt, dass mit der Reibung eine natürliche Dämpfung, insbesondere für das Analogsignal, entsteht und ohne Kosten (wie für entsprechende elektronische Dämpfungen) ein ausgezeichneter Stabilisierungseffekt für die Regelung der Produktspeisung sich ergibt. Der grösste unerwartete Vorteil, gleichsam der Kern der neuen Erfindung, ergab sich mit der dadurch geschaffenen Möglichkeit einer grossen Zahl von verschiedenen Lösungswegen zu realisieren, sei es, dass darauf aufbauend Teile von an sich bekannten Ausführungen steuer- bzw. regelbar sind, oder dass bis zum höchsten Grad alle Automatisierungsstufen ebenfalls realisierbar oder sogar später einbaubar sind. Gerade der letzte Punkt erweist sich als für die absehbare Zukunft immer wichtiger, denn von einer Mühlenanlage wird nach wie vor erwartet, dass sie bei guter Wartung bis zu mehreren Jahrzehnten ökonomisch verwendbar ist. Wohingegen für viele Teile der modernen Computertechnik eine Lebensdauer von 7 bis 10 Jahren Tatsache ist.

Die neue Erfindung erlaubt nun eine ganze Anzahl besonders bevorzugter Ausgestaltungen. So kann über das Analogsignal die Drehzahl der Speisewalze geregelt und über das Digitalsignal die Ein- und Ausrückung gesteuert werden. Diese Trennung hat den besonderen Vorteil, dass die Praxiseinstellung sowohl der Produktspeiseregelung, wie der Ein- und Ausrückung unabhängig durchführbar ist. Jede Funktion ist für sich verständlich und Überschaubar. Dabei können die Antriebsmittel bzw. ein Antriebsmotor für die Speisewalze durch das Analogsignal über eine elektrische Wandlereinheit stufenlos geregelt werden.

Ein weiterer Lösungsansatz liegt darin, das Analogsignal der Regelung eines Produktspeiseschiebers und das Digitalsignal der Ein- und Ausrückung zuzuordnen, dabei kann die Regelung des Produktspeiseschiebers (Segmentverstellung) entsprechend der EP-PS Nr. 38 054 erfolgen. Dabei wird bevorzugt auf an sich bekannte Weise der mechanisch bewegbare Sensor als eine unter Federspannung in Richtung des zu bewegenden Produktstromes sich erstreckender Sonde (z. Bsp. Christbaum oder Lochblech) und der Signalgeber als ein von dem Sensor bewegte Kontaktelement ausgebildet. Der Sonde wird je ein Kontaktelement als Signalgeber für das Analogsignal resp. für das Digitalsignal, bevorzugt je an einer äusseren Endseite des Walzenstuhles zugeordnet. Dem Signalgeber für das Analogsignal wird ein Näherungsschalter für die Umwandlung des mechanischen Signales in ein analoges elektrisches Signal zugeordnet, und dem Signalgeber für das Digitalsignal kann ein Kontaktschalter eines elektrischen Ventiles die Ein- und Ausrückung steuern.

Bei einem weiteren Ausgestaltungsgedanken wird dem Signalgeber für das Analogsignal eine Spannungswandlereinheit und eine Stromwandlereinheit unmittelbar zugeordnet, bzw. in den Walzenstuhl integriert. Bevorzugt ordnet man in Abstand zu dem Walzenstuhl eine Frequenzwandlereinheit für die Regelung von wenigstens zwei oder einer Vielzahl von Speisewalzen an. Bei einem weiteren Ausgestaltungsgedanken wird der Antriebsmotor direkt an ein Drehrichtungssinn-Umkehrgetriebe angeflanscht, sowohl für die Speisewalze wie für eine parallel angeordnete Verteilwalze. Das Drehrichtungssinn-Umkehrgetriebe weist hierzu ein Untersetzungsverhältnis von 1 : 5 bis 1 : 20, bevorzugt etwa 1 : 10 auf, wobei das Reduktions- und Umkehrgetriebe aus nur drei Zahnradpaaren gebildet sein kann.

Bei einem weiteren ganz besonders vorteilhaften Ausgestaltungsgedanken wird dem Antriebsmotor ein Einstellgetriebe sowie eine Steuereinheit für die Wahl verschiedener Drehzahlstufen der Speisewalzen, und das Analogsignal für die Regelung eines Produktspeiseschiebers zugeordnet und über das Digitalsignal die Ein- und Ausrückung gesteuert.

Die Erfindung betrifft ferner ein neues Verfahren zur Steuerung der Vermahlung eines Müllereiwalzenstuhles, welches eine Einstelleinrichtung sowie eine Ein- und Ausrückvorrichtung für die Mahlwalzen und eine über einen Produktzulaufsensor geregelte Produktspeisung an den Mahlwalzen aufweist,die dadurch gekennzeichnet ist, dass über einen mechanischen Sensor ein analoges Signal erzeugt wird, über welches in Abhängigkeit von der dem Walzenstuhl zugeführten Produktmenge, geregelt, und ferner wenigstens ein unabhängiges einstellbares Digitalsignal erzeugt wird, welches entweder die Ein- und Ausrückung der Mahlwalzen oder in Abhängigkeit von übergeordneten Parametern (Mühlenleistung, Produktqualität) verschiedene Grundeinstellungen der Produktspeisung steuert.

Die neue Erfindung erst hat die Erkenntnis gebracht, dass die Erzeugung eines analogen und eines davon unabhängig einstellbaren Digitalsignal die grösst mögliche Wahlfreiheit für die Art der Beeinflussung der Vermahlung gestattet und damit erstmals für jeden Anwendungsfall über die dabei involvierten Parameter optimale Mahlbedingungen ermöglicht werden. Insbesondere kann nun mit einfachen, kostengünstigen Mitteln jede Funktion auf der tiefstmöglichen Ebene autonom gewährleistet werden.

Einerseits betrifft dies
- die Regelung der Produktmenge
- die Ein- und Ausrückung,
anderseits können mit wenig Aufwand durch Handsteuerung oder durch Rechner- und Speichermittel verschiedene Grundeinstellungen für die Produktspeisung gewählt werden, auf welche dann die Regelung der Produktspeisung erfolgt.

Ganz besonders bevorzugt werden dabei zwei Digitalsignale erzeugt, wobei ein erstes Digitalsignal von dem mechanischen Sensor in Funktion des Produktzulaufs die Ein- und Ausrückung der Mahlwalzen steuert, und ein zweites von einer unabhängigen Steuereinheit erzeugtes Digitalsignal Grundeinstellungen der Produktspeisung bestimmt.

Es kann auf diese Weise je nach Art des Produktes eine bestimmte Umdrehungszahl für die Speisewalze vorgewählt, oder diese im Falle von Produktwechseln jederzeit verstellt werden. Oder es können für das Segment bzw. den Dosierspalt Grundeinstellung gewählt bzw. bei Produktwechseln verstellt werden. Die Produktspeiseregelung erfolgt in jedem Fall autonom bzw. automatisch über den von dem mechanischen Sensor erzeugten, analogen Signal.

Ganz besonders vorteilhaft ist dieser neue Lösungsweg für Anlagen mit hohem Automatisierungsgrad. Dabei kann vorgesehen werden, dass die Steuereinheit Speicher- und Rechnermittel enthält und koordiniert mit einem Steuersignal für die Mahlspalteinstellung nach zuvor festlegbarem Programm einsetzbar ist.

Es können auf diese Weise die beiden Grundmöglichkeiten nicht nur automatisiert, sondern jede auf ihre Weise optimiert werden.
- Bei der Regelung der Produktmenge durch Regelung des Segmentes etwa gemäss der EP-B-38 054 mit einer pneumatischen Regelung Dosierspaltes kann dazu je nach Mahlbedingungen eine optimale Speisewalzendrehzahl eingestellt werden.
- Bei Regelung der Produktmenge durch Regelung der Speisewalzendrehzahl gemäss der DE-U-86 14 505 können für den Dosierspalt durch ein Digitalsignal einer Steuereinheit auf einen optimalen Wert eingestellt werden.

Es kann so nicht nur die beste Produktregelung ermittelt werden, wobei die günstigsten Verhältnisse für den Produktauswurf der Speisewalzen in jedem Fall einstellbar sind, sondern damit auch ein Stabilisierungseffekt für die Gesamtvermahlung erzielt werden, denn je gleichmässiger die Produktspeisung für jeden Walzenstuhl, umso stabiler die Vermahlung insgesamt.

In der Folge wird die Erfindung anhand mehrerer Ausführungsbeispielen mit weiteren Einzelheiten erläutert.

### Kurze Beschreibung der Erfindung

- Fig. 1: zeigt schematisch die Grundelemete der Vermahlungeines Müllereiwalzenstuhles;
- Fig. 2: zeigt ein Beispiel mit Analogsignalwandler sowie Digitalkontaktschalter;
- Fig. 3: zeigt eine besondere Ausführungsform der Fig. 1 mit elektropneumatischem Ventil für die Ein- und Ausrückung der Mahlwalze;
- Fig. 4: zeigt schematisch die Erzeugung einer mechanisch-elektrischen Wandlereinheit mit einem Drehpotentiometer;
- Fig. 5: zeigt schematisch ein Getriebe für den Betrieb der Speisewalze;
- Fig. 6: zeigt ein Beispiel einer Speiseregelung durch pneumatische Regelung eines Segmetschiebers und der Steuerung verschiedener Drehzahlstufen der Speisewalzen
- Fig. 7: zeigt einen Schnitt durch einen 8-Walzenstuhl.

### Wege zur Ausführung der Erfindung

In der Folge wird nun auf die Fig. 1 Bezug genommen, die von einem Müllereiwalzenstuhl 1 zeigt, welcher normalerweise doppelt gebaut wird, wovon aber nur eine Hälfte dargestellt ist. Der Produktzulauf erfolgt über einen Speisezylinder 2 in einem Produktspeiseraum 3, welcher im unteren Teil eine Verteilwalze 4 sowie eine Speisewalze 5 aufweist, welche über ein Getriebe 6 sowie Antriebmitteln 7 in gleichsinnige Umlaufbewegung bringbar sind.

In dem Speisezylinder 2 befindet sich ein mechanischer Sensor 8, der direkt mit einem mechanischen Signalgeber 9 gelenkig verbunden ist. Der Sensor 8 wird durch ein Spannfeld 10 ohne Produktzulauf in seiner höchsten Stellung gehalten. Das zulaufende Produkt drückt den Sensor 8 nach unten, wobei der Signalgeber 9 eine analoge Bewegung durchführt resp. ein an sich bekanntes analoges Signal an eine Wandlereinheit 11 überträgt. Ein Speisespalt 12 wird durch ein Segment 13 gebildet, wobei schematisch dazu eine Segmentverstelleinrichtung 14 dargestellt ist. In der Figur 1 sind die zwei Grundmöglichkeiten eingezeichnet, indem ausgehend von dem Signal des Sensors 8 und einer Umformeinrichtung (S/R) 15 über strichlierte Verbindungen 16, resp. 16' entweder Einfluss auf die Drehzahl der Speisewalze 5 oder auf die Stellung des Speisesegmentes 13 genommen wird.

Das in der Speisewalze 6 ausgetragene Gut wird entsprechend dem Pfeil 17 einem Mahlwalzenpaar 18 zugeführt. Das Mahlwalzenpaar besteht aus einer Festwalze 19 und einer Loswalze 20. Der Loswalze 20 ist eine Ein- und Ausrückvorrichtung 21 zugeordnete, welche in Abhängigkeit eines Steuersignals von dem Sensor 8 über eine Steuerleitung 22 gesteuert wird Der Loswalze 20 ist ferner eine Mehlspalteinstelleinrichtung 23 zugeordnet, welche gegebenenfalls von Hand oder über motorische Mittel 24 sowie einer elektronischen Speicher-Rechnereinheit 25 verstellbar ist, dies in Abhängigkeit, sei es als Funktion der spezifischen Mahlarbeit, oder der Mahlgutqualität, oder dem Gutdurchsatz durch den Walzenstuhl 1.

In der Figur 2 ist eine bevorzugte Ausgestaltung der Fig. 1 mit weiteren Einzelheiten zu den Steuer- und Regelungselementen, wobei zwei Signalgeber dargestellt sind, ein Signalgeber 9 für das Analogsignal, welches durch die Bewegung resp. die Stellung einer Kurvenscheibe 30 erzeugt und über einen Analogsignalwandler 31 als elektrisches analoges Spannungssignal über eine Steuerleitung 32 an eine Auswertelektronik 33 übergeben wird.

Mit einem zweiten Signalgeber 34 für ein Digitalsignal wird über ein Kontaktschalter 35 und einer Steuerleitung 36 ebenfalls der Auswertelektronik 33 übergeben, von welcher ein Digitalsignal über eine Steuerleitung 37 an die Ein- und Ausrückvorrichtung 21 gegeben wird. Das Analogsignal wird in einem Frequenzumrichter 38 direkt für einen Antriebsmotor 39 umgewandelt, über welchen die Drehzahl der Speisewalze 5 geregelt wird.

Die Figur 3 zeigt eine weitere Ausgestaltungsmöglichkeit, in einem etwas vereinfachten Aufbau, dabei kann das Analogsignal vom Analogsignalwandler 31 über das Digitalsignal für besondere Betriebsstellungen übersteuert werden. Das Digitalsignal steuert direkt ein elektropneumatisches Ventil 40, welches zwei pneumatische Zylinder 41 und 42 für die Ein- und Ausrückung der Mahlwalzen steuert. Mit einem Handschalter 43 können vor Ort verschiedene Grundstellungen (Hand-Service-Automatik usw) für jeweils gewünschte Betriebszustände durch Versorgung mit Druckluft gewählt werden.

In der Figur 4 ist schematisch noch stärker vereinfacht die Verarbeitung des Analogsignals, hier durch ein Drehpotentiometer gewandelt dargestellt, und zeigt die Umwandlung eines mechanischen in ein elektrisches Analogsignal. Die Spannfeder 10 kann in verschiedene Positionen so gebracht und je nach spezifischer Produktqualität und Zulaufbedingungen über eine Spannschraube 51 unter verschiedene Zugspannungen eingebracht werden.

In der Figur 5 ist das sehr einfache Untersetzgetriebe mit je einem Zahnradsatz auf der Speisewalze 5 und auf der Verteilwalze 4 und nur einem Satz Uebertriebsrollen 60 bzw. 61. Diese Ausgestaltung hat den Vorteil, dass der für den Uebertrieb von der Speisewalze zu der Verteilwalze erforderliche Uebertrieb gleichzeitig Untersetzungsgetriebe ist von einem Antriebsmotor zu der Speisewalze.

In der Figur 6 ist eine weitere besonders vorteilhafte Ausgestaltung für eine völlige Selbstregelung der Produktspeisung über ein Analogsignal sowie der Möglichkeit der motorischen Voreinstellung einer Speisewalzendrehzahlstufe, sei es durch Handeingabe 70 über eine Steuerung 71. Dabei können über ein Stufenschaltgetriebe, ein Schalthebel 73 und automatische Verstellmittel 74 in eine der Drehzahlstufen 1, 2, 3, 4 oder 5 gebracht werden. Es ist aber auch möglich, über Rechner- und Speichermittel 75 und einem zuvor festgelegten Programm im Sinne eines Mehrfachdigitalsignals das Getriebe 72 in die gewünschte Stufe zu bringen.

In der Figur 6 wird das Digitalsignal nach äusseren Parametern über die Steuerung eingebracht. Gleichzeitig wird über einen Analogsignalwandler von dem mechanischen Signalgeber 9 ein Analogsignal an die Steuerung gegeben. Dies hat insbesondere den Vorteil, dass ein entsprechendes Positionssignal für Ueberwachungsaufgaben in dem Rechner verwertet und verschiedene Steuerungen koordiniert werden können.

Die eigentliche Speisereglung erfolgt über die in der EP-PS 38 054 bekannten Art, der pneumatischen Regelung des Dosiersegmentes resp. des Dosierspaltes 12. Die Ein- und Ausrückung wird durch ein von dem pneumatischen Analogsignal abgebildeten Digitalsignal gesteuert, welches über ein Schwellwertsteuerventil 76 gebildet wird.

In der Figur 7 sind die beiden Hälften eines Müllerei-8-Walzenstuhles dargestellt. Jeder Sensor der hier als senkrecht stehendes Lochblech ausgebildet ist, ist je einer senkrechten Hälfte, also zwei übereinander liegenden Walzenpaaren 19/20, 19'/20' zugeordnet.

## Patentansprüche

1. Produktspeiseautomatik für einen Müllerei- 4- oder 8-Walzenstuhl (1) mit einem mechanischen Sensor (8), einer Produktspeise-Einrichtung mit einstellbaren Antriebsmitteln für die Speisewalzen (5) sowie Mitteln zur Mahlwalzenein- und Ausrückung (21),
**dadurch gekennzeichnet**,
dass sie einen ersten mechanischen Signalgeber (34) für ein Digitalsignal sowie einen zweiten mechanischen Signalgeber (9) für ein Analogsignal aufweist.

2. Produktspeiseautomatik nach Patentanspruch 1,
**dadurch gekennzeichnet**,
dass über das Analogsignal die Drehzahl der Speisewalze (5) regelbar, und über das Digitalsignal die Ein- und Ausrückung (21) steuerbar ist.

3. Produktspeiseautomatik nach Patentanspruch 1,
**dadurch gekennzeichnet**,
dass ein Antriebsmotor (7, 39) für die Speisewalze (5) durch das Analogsignal über eine elektronische Wandlereinheit (38) stufenlos regelbar ist.

4. Produktspeiseautomatik nach Patentanspruch 1,
**dadurch gekennzeichnet**,
dass das Analogsignal der Regelung eines Produktspeiseschiebers (13) und das Digitalsignal der Ein- und Ausrückung (21) zugeordnet ist.

5. Produktspeiseautomatik nach Patentanspruch 1,
**dadurch gekennzeichnet**,
dass der an sich bekannte mechanisch bewegbare Sensor (8) als eine unter Federsapnnung (10) in Richtung des zu bewegenden Produktstromes sich erstreckendes Lochblech und der Signalgeber als ein von dem Sensor bewegtes Kontaktelement (9, 34) ausgebildet ist.

6. Produktspeiseautomatik nach Patentanspruch 5,
**dadurch gekennzeichnet**,
dass der Sonde je ein Kontaktelement (9 resp. 34) als Signalgeber für das Analogsignal resp. für das Digitalsignal, bevorzugt je an einer äusseren Endseite des Walzenstuhles zugeordnet ist.

7. Produktspeiseautomatik nach Patentanspruch 1,
**dadurch gekennzeichnet**,
dass dem Signalgeber für das Analogsignal ein Näherungsschalter (31) für die Umwandlung des mechanischen Signales in ein analoges elektrisches Signal zugeordnet ist.

8. Produktspeiseautomatik nach Patentanspruch 1,
**dadurch gekennzeichnet**,
dass dem Signalgeber für das Digitalsignal ein Kontaktschalter (35) eines elektrischen Ventils für die Ein- und Ausrückung (21) zugeordnet ist.

9. Produktspeiseautomatik nach Patentanspruch 1,
**dadurch gekennzeichnet**,
dass dem Signalgeber für das Analogsignal eine Spannungswandlereinheit (z.Bsp. ein Potentiometer) (31) und eine Stromwandlereinheit (38) unmittelbar zugeordnet, bzw. in dem Walzenstuhl (1) integriert wird.

10. Produktspeiseautomatik nach Patentanspruch 9,
**dadurch gekennzeichnet**,
dass in Abstand zu dem Walzenstuhl (1) eine Frequenzwandlereinheit (33) für die Regelung von wenigstens zwei oder einer Vielzahl von Speisewalzen (5) zugeordnet ist.

11. Produktspeiseautomatik nach einem der Patentansprüche 1 bis 10,
**dadurch gekennzeichnet**,
dass der Antriebsmotor (7) direkt an ein Drehrichtungssinn-Umkehrgetriebe (6) angeflanscht ist, für die Speisewalze (5) sowie eine parallel angeordnete Verteilwalze (4).

12. Produktspeiseautomatik nach Patentanspruch 11,
**dadurch gekennzeichnet**,
dass das Drehrichtungssinn-Umkehrgetriebe ein Uebersetzungsverhältnis von 1 : 10 aufweist.

13. Produktspeiseautomatik nach Patentanspruch 11 oder 12, **dadurch gekennzeichnet**, dass das Umkehrgetriebe (6) aus drei Zahnradpaaren besteht.

14. Produktspeiseautomatik nach den Patentansprüchen 1 und 4, wobei das Analogsignal für die Regelung eines Produktspeiseschiebers zugeordnet ist und über das Digitalsignal die Ein- und Ausrückung steuerbar ist,
**dadurch gekennzeichnet**,
dass der Speisewalze (5) ein Antriebsmotor (7) und eine Einstelleinrichtung (73, 74) sowie eine Steuereinheit (71, 75) für die Wahl verschiedener Drehzahlstufen der Speisewalzen (5) zugeordnet ist.

15. Produktspeiseautomatik nach einem der Patentansprüche 1 - 4,
**dadurch gekennzeichnet**,
dass ein elektrisches Signal durch zwei in Serie geschaltete digitale Schaltelemente geleitet, und erst danach als analoges Signal verwendet wird.

16. Verfahren zur Steuerung der Vermahlung eines Müllerei- 4- oder 8-Walzenstuhles, welcher Einstelleinrichtungen sowie Ein- und Ausrückvorrichtungen für die Mahlwalzen und eine über einen Produktzulaufsensor geregelte Produktspeisung an die Mahlwalzen aufweist,
**dadurch gekennzeichnet**,
dass über einen mechanischen Sensor ein analoges Signal erzeugt wird, über welches in Abhängigkeit von der dem Walzentuhl zugeführten Produktmenge die Produktspeisung geregelt, und ferner wenigstens ein unabhängiges einstellbares Digitalsignal erzeugt wird, welches entweder die Ein- und Ausrückung der Mahlwalzen oder die Abhängigkeit von übergeordneten Parametern (Mühlenleistung, Produktqualität) verschiedene Grundeinstellungen der Produktspeisung steuert.

17. Verfahren nach Patentanspruch 16,
**dadurch gekennzeichnet**,
dass zwei oder mehrere Digitalsignale erzeugt werden, wobei ein erstes Digitalsignal von dem mechanischen Sensor in Funktion des Produktzulaufes die Ein- und Ausrückung der Mahlwalzen steuert, und ein zweites oder mehrere von einer unabhängigen Steuereinheit erzeugten Digitalsignale Grundeinstellungen der Produktspeisung steuert.

## Claims

1. Automatic product feed system for a 4-roller or 8-roller stand (1) in a mill, with a mechanical sensor (8), a product feed device with adjustable drive means for the feed rollers (5), and also means for grinding roller engagement and disengagement (21), characterised in that it comprises a first mechanical signal transmitter (34) for a digital signal and also a second mechanical signal transmitter (9) for an analog signal.

2. Automatic product feed system according to claim 1, characterised in that the rotational speed of the feed roller (5) is regulatable by means of the analog signal, and the engagement and disengagement arrangement (21) is controllable by means of the digital signal.

3. Automatic product feed system according to claim 1, characterised in that a drive motor (7, 39) for the feed roller (5) is adapted to be regulated in infinitely variable manner by the analog signal through an electronic converter unit (38).

4. Automatic product feed system according to claim 1, characterised in that the analog signal is associated with the regulation of a product feed valve (13), and the digital signal is associated with the engagement and disengagement arrangement (21).

5. Automatic product feed system according to claim 1, characterised in that the per se known mechanically movable sensor (8) is constructed as a perforated plate which extends under spring preload (10) in the direction of the product flow being moved, and the signal transmitter is constructed as a contact element (9, 34) moved by the sensor.

6. Automatic product feed system according to claim 5, characterised in that the probe has associated with it respective contact elements (9, 34) as signal transmitters for the analog signal and the digital signal respectively, preferably one at each outer end side of the roller stand.

7. Automatic product feed system according to claim 1, characterised in that the signal transmitter for the analog signal has associated with it a proximity switch (31) for the conversion of the mechanical signal into an analog electrical signal.

8. Automatic product feed system according to claim 1, characterised in that a contact switch (35) of an electrical valve for the engagement and disengagement arrangement (21) is associated with the signal transmitter for the digital signal.

9. Automatic product feed system according to claim 1, characterised in that a voltage converter unit (e.g. a potentiometer) (31) and a current converter unit (38) are directly associated with the signal transmitter for the analog signal, or integrated in the roller stand (1).

10. Automatic product feed system according to claim 9, characterised in that a frequency converter unit (33) for the regulating of at least two or a larger number of feed rollers (5) is arranged at a spacing from the roller stand (1).

11. Automatic product feed system according to one of claims 1 to 10, characterised in that the drive motor (7) is flange-mounted directly on a rotation-direction reversing gear unit (6), for the feed roller (5) and a parallel-arranged distributor roller (4).

12. Automatic product feed system according to claim 11, characterised in that the rotation-direction reversing gear unit has a gear ratio of 1 : 10.

13. Automatic product feed system according to claim 11 or 12, characterised in that the reversing gear unit (6) consists of three pairs of gearwheels.

14. Automatic product feed system according to claims 1 and 4, the analog signal being associated for the regulation of a product feed valve, and the engagement and disengagement being controllable by means of the digital signal, characterised in that there are associated with the feed roller (5) a drive motor (7) and an adjustment device (73, 74) and also a control unit (71, 75) for the selecting of various rotational speed stages of the feed rollers (5).

15. Automatic product feed system according to one of claims 1 - 4, characterised in that an electrical signal is conducted through two series-connected digital switching elements, and only thereafter is used as an analog signal.

16. Method for controlling the grinding of a 4-roller or 8-roller roller stand in a mill, said roller stand having adjustment devices and also engagement and disengagement devices for the grinding rollers, and a product feed to the grinding rollers which is regulated by means of a product inflow sensor , characterised in that by means of a mechanical sensor an analog signal is produced by means of which the product feed is regulated in dependence on the product quantity supplied to the roller stand, and moreover at least one independent adjustable digital signal is produced which controls either the engagement and disengagement of the grinding rollers or in dependence on superordinated parameters (mill capacity, product quality) various basic settings of the product feed.

17. Method according to claim 16, characterised in that two or more digital signals are produced, the engagement and disengagement of the grinding rollers being controlled by a first digital signal from the mechanical sensor as a function of the product inflow, and basic settings of the product feed being controlled by a second or a greater number of digital signals produced by an independent control unit.

## Revendications

1. Dispositif d'alimentation automatique de produits pour un moulin à 4 ou 8 cylindres de meunerie (1) équipé d'un capteur mécanique (8), d'un dispositif d'alimentation de produits avec organes d'entraînement réglables pour les cylindres d'alimentation (5) et d'organes pour l'embrayage et le débrayage des cylindres (21), caractérisé en ce qu'il présente un premier transmetteur mécanique de signaux (34) pour un signal numérique et un deuxième transmetteur mécanique de signaux (9) pour un signal analogique.

2. Dispositif d'alimentation automatique de produits selon la revendicatiion 1, caractérisé en ce que le régime du cylindre d'alimentation (5) est réglable par le signal analogique et que l'embrayage et le débrayage (21) sont contrôlables par le signal numérique.

3. Dispositif d'alimentation automatique de produits selon la revendicatiion 1, caractérisé en ce qu'un moteur d'entraînement (7, 39) pour le cylindre d'alimentation (5) est réglable en continu par le signal analogique via un convertisseur électronique (38).

4. Dispositif d'alimentation automatique de produits selon la revendication 1, caractérisé en ce que le signal analogique est affecté au réglage d'un coulisseau d'alimentation de produits (13) et le signal numérique à l'embrayage et au débrayage (21).

5. Dispositif d'alimentation automatique de produits selon la revendication 1, caractérisé en ce que le capteur (8) mécaniquement mobile connu en soi est conçu comme une tôle perforée qui s'étend sous la tension du ressort (10) dans le sens du courant du produit à déplacer et le transmetteur de signaux comme un élément de contact (9, 34) déplacé par le capteur.

6. Dispositif d'alimentation automatique de produits selon la revendication 5, caractérisé en ce qu'à la sonde sont affectés deux éléments de contact (9 et 34) comme transmetteurs de signaux, un pour le signal analogique et un pour le signal numérique, situés de préférence à une extrémité extérieure du moulin à cylindres.

7. Dispositif d'alimentation automatique de produits selon la revendication 1, caractérisé en ce qu'au transmetteur de signaux est affecté pour le signal analogique un détecteur de proximité (31) pour la conversion du signal mécanique en un signal électrique analogique.

8. Dispositif d'alimentation automatique de produits selon la revendication 1, caractérisé en ce qu'au transmetteur de signaux est affecté pour le signal numérique un interrupteur de contact (35) d'une vanne électrique pour l'embrayage et le débrayage (21).

9. Dispositif d'alimentation automatique de produits selon la revendication 1, caractérisé en ce qu'au transmetteur de signaux sont affectés directement pour le signal analogique un transformateur de tension (un potentiomètre par exemple) (31) et un transformateur de courant (38) qui sont intégrés dans le moulin à cylindres (1).

10. Dispositif d'alimentation automatique de produits selon la revendication 9, caractérisé en ce que, à distance du moulin à cylindres (1), est affecté un convertisseur de fréquence (33) pour le réglage d'au moins deux cylindres d'alimentation ou d'un grand nombre de cylindres d'alimentation (5);

11. Dispositif d'alimentation automatique de produits selon l'une des revendications 1 à 10, caractérisé en ce que le moteur d'entraînement (17) est raccordé par une bride directement sur un mécanisme de renversement du sens de rotation (6), pour le cylindre d'alimentation (5) et un cylindre de distribution disposé en parallèle (4).

12. Dispositif d'alimentation automatique de produits selon la revendication 11, caractérisé en ce que le mécanisme de renversement du sens de rotation a un rapport d'engrenage de 1/10.

13. Dispositif d'alimentation automatique de produits selon la revendication 11 ou 12, caractérisé en ce que le mécanisme de renversement (6) comprend trois engrenages.

14. Dispositif d'alimentation automatique de produits selon les revendications 1 et 4, le signal analogique étant affecté pour le réglage d'un coulisseau d'alimentation de produits et l'embrayage et le débrayage étant contrôlables par le signal numérique, caractérisé en ce qu'au cylindre d'alimentation (5) sont affectés un moteur d'entraînement (7) et un appareil d'ajustage (73, 74) ainsi qu'une unité de commande (71, 75) pour le choix de divers niveaux de régime des cylindres d'alimentation (5).

15. Dispositif d'alimentation automatique de produits selon l'une des revendications 1 à 4, caractérisé en ce qu'un signal électrique est acheminé par deux éléments de circuit numériques montés en série, et n'est utilisé qu'après comme signal analogique.

16. Procédé de commande de mouture d'un moulin à 4 ou 8 cylindres de meunerie qui présente des appareils d'ajustage ainsi que des dispositifs d'embrayage et de débrayage pour les cylindres et une alimentation de produits sur les cylindres réglée par un capteur d'arrivée de produits, caractérisé en ce qu'un capteur mécanique génère un signal analogique qui régule l'alimentation des produits en fonction de la quantité de produit arrivée au moulin à cylindres, et en ce que en plus on génère au moins un signal numérique réglable et indépendant qui commande soit l'embrayage et le débrayage des cylindres soit l'interaction entre des paramètres prioritaires (rendement du moulin, qualité du produit) et divers réglages de base.

17. Procédé selon la revendication 16, caractérisé en ce que deux ou plusieurs signaux numériques sont générés, un premier signal venant du capteur mécanique commandant l'embrayage et le débrayage des cylindres en fonction de l'arrivée du produit et un deuxième signal numérique ou plusieurs signaux numériques générés par une unité de commande indépendante commandant les réglages de base de l'alimentation des produits.
